# EUROPÄISCHE PATENTSCHRIFT

(11) **EP 3 050 177 B1**
(45) Veröffentlichungstag und Bekanntmachung des Hinweises auf die Patenterteilung: **12.09.2018**
(21) Anmeldenummer: 14772119.5
(22) Anmeldetag: 23.09.2014
(51) Int. Cl.: H01R 13/74

(54) **GEHÄUSEEINRICHTUNG FÜR EINE ELEKTRISCHE ANSCHLUSSKLEMME SOWIE ELEKTRISCHE ANSCHLUSSKLEMME**
ELECTRICAL TERMINAL HOUSING AND ELECTRICAL TERMINAL
LOGEMENT POUR TERMINAL ÉLECTRIQUE ET TERMINAL ELECTRIQUE

(30) Priorität: 23.09.2013 DE 102013110478
(43) Veröffentlichungstag der Anmeldung: 03.08.2016
(73) Patentinhaber: Phoenix Contact GmbH & Co. KG, 32825 Blomberg (DE)
(72) Erfinder: WENDT, Andreas, 13407 Berlin (DE); BECKMANN, Ralf, 32758 Detmold (DE)
(74) Vertreter: Janke, Christiane
(86) Internationale Anmeldenummer: PCT/EP2014/070174
(87) Internationale Veröffentlichungsnummer: WO 2015/040229

(56) Entgegenhaltungen:
- FR-A5- 2 152 032
- JP-Y- S 402 603
- US-A- 2 869 094
- US-A- 5 207 593
- US-B1- 6 502 958

## Beschreibung

Die vorliegende Erfindung betrifft eine Gehäuseeinrichtung mit einem Klemmengehäuse für eine elektrische Anschlussklemme und eine solche Anschlussklemme, wobei das Klemmengehäuse über ein Verrastungssystem an einem Bauteil angebracht werden kann.

Im Stand der Technik sind verschiedenste Gehäuseeinrichtungen für elektrische Anschlussklemmen bekannt geworden, die an dem Gehäuse einer elektrischen Baueinrichtung angebracht werden können.

Es ist die Aufgabe der vorliegenden Erfindung, eine weitere Gehäuseeinrichtung zur Verfügung zu stellen, mit welcher eine einfache und flexible Verbindung einer Gehäuseeinrichtung mit einer anderen Komponente oder eine Anbringung an einer elektrischen Baueinrichtung möglich ist.

Diese Aufgabe wird gelöst durch eine Gehäuseeinrichtung mit den Merkmalen des Anspruchs 1 und durch eine elektrische Anschlussklemme mit den Merkmalen des Anspruchs 16. Bevorzugte Weiterbildungen der Erfindung sind Gegenstand der Unteransprüche. Weitere Vorteile und Merkmale der Erfindung ergeben sich aus der allgemeinen Beschreibung und der Beschreibung des Ausführungsbeispiels.

Die erfindungsgemäße Gehäuseeinrichtung umfasst ein Klemmengehäuse für eine elektrische Anschlussklemme und wenigstens ein Verrastungssystem. Das Verrastungssystem weist zwei miteinander zusammenwirkende Rasteinheiten auf. Dabei ist eine Rasteinheit als Rastarm ausgeführt, der mit dem Klemmengehäuse verbunden ist und sich von dem Klemmengehäuse aus weg erstreckt. Die andere Rasteinheit ist als Rastverbinder ausgeführt und ist dazu vorgesehen, mit dem Rastarm zusammenzuwirken. Dabei weist der Rastverbinder einen Rastkörper auf, der in einer Rastrichtung entlang einer Verrastungsbewegung der beiden Rasteinheiten eine keilartige Form aufweist. An wenigstens eine Querfläche einer ersten der beiden Rasteinheiten ist eine Rastverzahnung vorgesehen. An wenigstens einer Querfläche einer zweiten der beiden Rasteinheiten ist eine Eingriffseinheit vorgesehen, derart, dass die Rastverzahnung und die Eingriffseinheit zur Verrastung ineinander eingreifen, um die miteinander zusammenwirkenden Rasteinheiten zu verrasten.

Die erfindungsgemäße Gehäuseeinrichtung hat viele Vorteile, da sie einen einfachen Aufbau und eine einfache Fixierung der Gehäuseeinrichtung an einem anderen Bauteil wie beispielsweise einer elektrischen Baueinrichtung oder dergleichen erlaubt.

Dadurch, dass die Rastverzahnung und die Eingriffseinheit an Querflächen vorgesehen sind, die quer zur Rastrichtung ausgerichtet sind, wird ein einfaches und dauerhaft sicheres Verrasten der Gehäuseeinrichtung ermöglicht.

Vorzugsweise ist dabei die Rastrichtung eine erste Richtung. Eine zweite Richtung, die senkrecht auf der ersten Richtung steht, verläuft vorzugsweise durch die Querflächen, die beispielsweise an Querseiten ausgebildet sein können. Vorzugsweise sind die Querflächen parallel oder etwa parallel zu der ersten Richtung ausgerichtet. Möglich ist es aber auch, dass die Querflächen in einem Winkel zwischen insbesondere 0° und 30° dazu ausgerichtet sind.

Vorteilhafterweise umfasst die Eingriffseinheit wenigstens einen Rastzahn und insbesondere eine Mehrzahl an Rastzähnen, die vorzugsweise in der Art einer Rastverzahnung angeordnet sind oder eine solche Rastverzahnung bilden.

Es ist ebenso bevorzugt, dass an dem Rastverbinder eine Rastverzahnung vorgesehen ist. Vorzugsweise ist die Rastverzahnung an dem Rastverbinder länger bzw. weist mehr Rastzähne auf als die Rastverzahnung an den Rastarmen. Dadurch kann der Rastkörper des Rastverbinders in der Rastrichtung aufgeschoben werden, bis ein fester Sitz des Klemmengehäuses erfolgt. Die Länge des Rastkörpers des Rastverbinders und die Steilheit der keilartigen Form des Rastkörpers sind dabei so bemessen, dass typische Klemmabstände eingehalten werden können.

Vorzugsweise weist der Rastarm an seinem freien Ende eine etwa U-förmige Gestalt mit einem zurücklaufenden Schenkel und einer Nut zwischen dem Schenkel und dem Körper des Rastarms auf.

Vorteilhafterweise ist die Eingriffseinheit an einer Außenfläche des Schenkels angeordnet. Das bedeutet, dass vorzugsweise die als Rastverzahnung ausgeführte Eingriffseinheit auf der Außenfläche des Schenkels angeordnet ist. Es ist bevorzugt, dass wenigstens zwei Rastarme symmetrisch an dem Klemmengehäuse angeordnet sind. Insbesondere sind die wenigstens zwei Rastarme spiegelsymmetrisch zueinander angeordnet. Es ist auch möglich, dass die Rastarme punktsymmetrisch ausgebildet bzw. angeordnet sind. Eine spiegelsymmetrische Anordnung der Eingriffseinheiten bzw. der Rastverzahnungen der Rastarme führt dazu, dass die Rastverbinder an den Außenseiten aufgesteckt werden.

Es ist besonders bevorzugt, dass an gegenüber liegenden Seiten des Klemmengehäuses jeweils wenigstens ein Rastarm vorgesehen ist, wobei auf den voneinander wegweisenden Außenflächen jeweils wenigstens ein Rastzahn bzw. die Rastverzahnung des Rastarmes vorgesehen ist.

In allen Ausgestaltungen ist es bevorzugt, dass wenigstens ein Rastzahn des Rastarms nach außen elastisch vorbelastet ist. Dadurch erfolgt ein automatischer Eingriff des Rastzahns des Rastarms in die Rastverzahnung des Rastverbinders.

In bevorzugten Ausgestaltungen ist an wenigstens einem Rastverbinder eine Führungsnut vorgesehen. Die Führungsnut dient insbesondere zur Aufnahme des zurücklaufenden Schenkels eines Rastarms. Vorzugsweise ist an der Führungsnut die Rastverzahnung vorgesehen, sodass die Führungsnut als Rastschlitz ausgebildet ist. Durch Aufschieben der Führungsnut auf den von dem freien Ende zurücklaufenden Schenkel des Rastarms erfolgt so eine Verrastung des Rastarms mit dem Rastverbinder. Wenn nun der Körper des Rastverbinders in Rastrichtung keilförmig ausgestaltet ist, erfolgt mit zunehmender Bewegung beim Verrasten eine Axialverschiebung des Rastverbinders auf das Klemmengehäuse zu.

Vorzugsweise ist an dem Klemmengehäuse wenigstens ein Anlageabschnitt vorgesehen, der zur Anlage an einer Wandung einer elektrischen Baueinrichtung vorgesehen ist, an der die Gehäuseeinrichtung aufgenommen werden soll. Zur Montage wird dazu das Klemmengehäuse durch eine Aussparung oder eine Öffnung in der Wandung der elektrischen Baueinrichtung soweit eingeführt, bis der Anlageabschnitt an der Wandung der elektrischen Baueinrichtung anliegt. Dabei tauchen die Rastarme durch die Öffnung in der Wandung hindurch. Zur Fixierung der Gehäuseeinrichtung an der Wandung werden im Folgenden die Rastverbinder auf die Rastarme aufgesteckt, sodass sich der Abstand zwischen den Rastverbindern und dem Anlageabschnitt des Klemmengehäuses soweit verringert, bis das Klemmengehäuse an der Wandung der elektrischen Baueinrichtung fest aufgenommen ist. Durch die Keilform der Rastverbinder können unterschiedliche Abstände und Wandstärken ausgeglichen werden.

Vorzugsweise ist eine Mehrzahl von Rastverbindern miteinander verbunden. Dabei können die einzelnen Rastverbinder über einen oder mehrere elastische Verbinder miteinander verbunden sein. Ein solcher elastischer Verbinder kann ein flexibles Element wie ein Seil oder ein Faden oder dergleichen sein. Ein Vorteil der Verbindung mehrerer Rastverbinder miteinander ist die verliersichere Aufnahme. Gegebenenfalls kann auch ein starrer Verbinder vorgesehen sein, um mehrere Rastverbinder in einem Arbeitsschritt gleichzeitig an einem Klemmengehäuse anzubringen.

In besonders bevorzugten Ausgestaltungen ist an dem Klemmengehäuse wenigstens ein Gegenlagerelement zur örtlichen Abstützung wenigstens eines Rastarms vorgesehen. Ein solches Gegenlagerelement kann beispielsweise als Wandelement ausgebildet sein, welches insbesondere durch einen Spalt von dem Rastarm getrennt ist.

Möglich und bevorzugt ist es, dass das Wandelement für zwei voneinander beabstandete Rastarme das Gegenlagerelement bildet. Dann stützt sich der eine Rastarm auf der einen Seite an das Wandelement und der andere Rastarm stützt sich von der anderen Seite gegen das Wandelement ab. In solchen Ausgestaltungen definiert das Gegenlagerelement einen minimalen Abstand der Rastarme im Rastzustand.

Vorzugsweise bilden die Rastarme und das Gegenlagerelement einen U-förmigen oder H-förmigen Abschnitt, sodass das Wandelement entlang seiner Längsrichtung die Kraft aufnimmt und ableitet. Das Wandelement ist insbesondere zwischen den Rastverbindern angeordnet, sodass deren minimaler Abstand durch das Wandelement definiert und vorgegeben wird. Dadurch wird im verrasteten Zustand auch der minimale Abstand der Rastarme vorgegeben. Ohne Rastverbinder können die Rastarme hingegen auch nach innen verschwenken.

Es ist bevorzugt, dass die Gegenlagerelemente und die Rastarme Teil einer umlaufenden Gehäusekontur sind oder wenigstens einen Teil einer solchen Gehäusekontur bilden.

In allen Ausgestaltungen ist es bevorzugt, dass sich die Rastarme elastisch aufeinander zu verformen können, wenn keine Rasteinheit verrastet ist.

In allen Ausgestaltungen ist es bevorzugt, dass an der Gehäuseeinrichtung eine elektrische Anschlussklemme aufgenommen ist.

Insofern ist die Erfindung auch auf eine elektrische Anschlussklemme mit einer Gehäuseeinrichtung ausgerichtet, bei der ein Klemmengehäuse und ein Verrastungssystem vorgesehen sind. Das Verrastungssystem umfasst zwei miteinander zusammenwirkende Rasteinheiten. Dabei ist eine Rasteinheit als Rastarm ausgeführt, der mit dem Klemmengehäuse verbunden ist und sich von dem Klemmengehäuse aus weg erstreckt. Die andere Rasteinheit ist als Rastverbinder ausgeführt und ist dazu vorgesehen, mit dem Rastarm zum Verrasten zusammenzuwirken. Dabei weist der Rastverbinder einen Rastkörper auf, der in einer Rastrichtung entlang einer Bewegung der beiden Rasteinheiten beim Verrasten eine keilartige Form aufweist. An wenigstens einer Querfläche einer ersten der beiden Rasteinheiten ist eine Rastverzahnung und an wenigstens einer Querfläche einer zweiten der beiden Rasteinheiten ist eine Eingriffseinheit vorgesehen, derart, dass die Rastverzahnung und die Eingriffseinheit zur Verrastung ineinander eingreifen, um die miteinander zusammenwirkenden Rasteinheiten miteinander zu verrasten.

Die erfindungsgemäße elektrische Anschlussklemme hat ebenfalls viele Vorteile, da das Klemmengehäuse der elektrischen Anschlussklemme flexibel und einfach an eine Wandung beispielsweise einer elektrischen Baueinrichtung anschließbar ist.

In bevorzugten Weiterbildungen umfasst die Gehäuseeinrichtung wenigstens ein Merkmal einer Gehäuseeinrichtung, wie sie zuvor beschrieben wurde.

Weitere Vorteile und Merkmale der vorliegenden Erfindung ergeben sich aus dem Ausführungsbeispiel, welches im Folgenden mit Bezug auf die beiliegenden Figuren erläutert wird.

In den Figuren zeigen:
- Fig. 1: eine perspektivische Ansicht einer Anschlussklemme in der Kontakt- und der Offenposition;
- Fig. 2: eine schematische Draufsicht auf eine Wandung einer elektrischen Baueinrichtung mit einem daran aufgenommenen Klemmengehäuse;
- Fig. 3: eine perspektivische Ansicht eines Klemmengehäuses;
- Fig. 4: eine schematische perspektivische Ansicht auf eine Wandung einer elektrischen Baueinrichtung mit einem daran aufgenommenen Klemmengehäuse und ein vergrößertes Detail;
- Fig. 5: eine andere Rasteinheit für das Klemmengehäuse nach Fig. 4; und
- Fig. 6: eine schematische perspektivische Ansicht einer geöffneten Anschlussklemme ohne Außengehäuse.

Mit Bezug auf die beiliegenden Figuren werden im Folgenden die Konstruktion und die Funktion einer hier als Durchführungsklemme ausgebildeten Anschlussklemme 100 und einer mit wenigstens einer solchen Anschlussklemme 100 ausgerüsteten elektrischen Baueinrichtung 500 erläutert.

Dabei zeigt Figur 1 nebeneinander zwei perspektivische Darstellungen einer Anschlussklemme 100, nämlich links im Klemmzustand bzw. in der Kontaktposition 145 und rechts daneben im Öffnungszustand bzw. in der Offenposition 144.

Die Anschlussklemme 100 weist ein Klemmengehäuse 150 auf und ist dafür vorgesehen, mittels eines Verrastungssystems 201 an einer Wandung 502 einer elektrischen Baueinrichtung 500 verrastet zu werden. Dabei wird die Wandung 502 zwischen dem Anlageabschnitt 172 und der Rasteinheit 220 geklemmt, wie in Fig. 4 dargestellt.

In Fig. 1 ist die Leiteraufnahme 115 erkennbar, die in links dargestellten Kontaktposition 145 weitestgehend geschlossen ist, während sich in der rechts abgebildeten Offenposition 144 ein besonders großer Öffnungswinkel zwischen dem Strombalken und dem Klemmhebel ergibt, der 75° oder mehr erreichen kann. Dadurch wird ein Einschwenken eines Leiters in die Leiteraufnahme 115 ermöglicht, was insbesondere bei Leitern von mehreren Quadratmillimetern Querschnitt den Anschluss erheblich erleichtern kann.

Das Klemmengehäuse 150 besteht insbesondere aus einem elektrisch nicht leitenden Material und vorzugsweise einem Kunststoff. Der Anlageabschnitt 172 kann als umlaufender Steg vorgesehen sein, mit dem sich die Anschlussklemme 100 an der Wandung 502 umlaufend abstützt. Es ist auch möglich, dass der Anlageabschnitt 172 aus mehreren Segmenten besteht oder einzelne Stützelemente umfasst.

An der Anschlussklemme 100 ist sowohl in der Kontaktposition 145 als auch in der Offenposition 144 die Werkzeugöffnung 109 sichtbar, die an der Betätigungseinrichtung 103 vorgesehen ist. Die Betätigungseinrichtung 103 umfasst ein Abdeckgehäuse in Form einer Abdeckkappe 153. Die Abdeckkappe 153 besteht hier aus einem Isoliermaterial und schützt das Innere der Betätigungseinrichtung 103 und auch das Innere der Anschlussklemme 100 vor mechanischen Berührungen. Auch die Luft- und Kriechstrecken werden ganz erheblich durch die Abdeckkappe 153 erhöht.

Das Klemmengehäuse 150 kann ein Außengehäuse 170 und ein Innengehäuse 160 umfassen, an dem die Halterung 108 aufgenommen ist. Die Halterung 108 besteht vorzugsweise aus Metall und insbesondere aus einem Biege-Stanz-Teil. Das Außen- und das Innengehäuse bestehen vorzugsweise aus einem Kunststoff. An dem Innengehäuse 160 wird bei der Montage die Halterung 108 aufgenommen und es werden die benötigten Metall- und Klemmteile montiert. Das Innengehäuse bildet mit der Halterung 108 eine vormontierte Baueinheit, die nur noch in das Außengehäuse 170 gesteckt werden muss oder aber in ein an einer elektrischen Baueinrichtung 500 schon vorhandenes und dort z. B. integral mit der Wandung ausgebildetes Außengehäuse eingeführt oder eingerastet werden muss.

Die Anschlussklemme 100 weist die schwenkbare Betätigungseinrichtung 103 auf. Über ein Verschwenken der Betätigungseinrichtung 103 kann die Anschlussklemme geöffnet oder wieder geschlossen werden. Bei der Verschwenkung der Betätigungseinrichtung 103 kann ein Spalt 148 zwischen der umlaufenden Wandung des Anlageabschnitts 172 und der Abdeckkappe 153 der Betätigungseinrichtung 103 entstehen, nämlich dort, wo in der Kontaktposition 145 der Verschlusssteg 149 vorhanden ist. Wird aus der in Fig. 1 links dargestellten geschlossenen Position die Betätigungseinrichtung 103 nach hinten verschwenkt, so wird der Verschlusssteg 149 durch die Wanddurchführung 154 und somit durch die Wandung 502 in die elektrische Baueinrichtung 500 hinein verschwenkt. Gleichzeitig entsteht an der Stelle, wo zuvor der Verschlusssteg 149 angeordnet war, ein Spalt 148 zwischen der Wand 172 und der Abdeckkappe 153. Beim Weiterschwenken in die Offenposition 144 wird der Spalt 148 schließlich wieder durch den Abweiser 155 verschlossen, sodass in der Offenposition kein Spalt 148 vorhanden ist. Der Spalt 148 ist von der Leiteraufnahme 115 beabstandet und unabhängig von der Leiteraufnahme 155.

Fig. 2 zeigt eine stark schematische Draufsicht auf eine elektrische Baueinrichtung 500 mit einer Wandung 502, an der eine Anschlussklemme 100 aufgenommen ist, von der in Fig. 2 der Übersichtlichkeit halber nur das Außengehäuse 170 dargestellt ist. In dem Innenraum des Außengehäuses 170 sind Nasen 177 und 178 vorgesehen, an denen das Innengehäuse 160 bei der Montage verrastet wird.

In Fig. 2 ist die Form der Rasteinheiten 210 des Verrastungssystems 201 erkennbar. Die Rasteinheiten 210 sind als Rastarme 211 ausgeführt. Die sich nach außen von dem Klemmengehäuse 150 weg erstreckenden Schenkel 215 der Rastarme 211 sind hier durch die auch als Gegenlagerelement 173a wirkende Stützwand 173 abgedeckt. Die Breite 173b (vgl. Fig. 4) der Stützwand 173 entspricht hier genau dem äußeren Abstand der beiden in Fig. 2 sichtbaren Rastarme 211. Dadurch wird sicher gestellt, wie noch mit Bezug auf die Fig. 4 erläutert wird, dass die Rastarme 211 zwar bei der Montage an der Wandung 502 kurzzeitig nach innen elastisch verschwenken können, aber später durch die mit den Rastarmen 211 zusammenwirkenden Rasteinheiten 220 außen gehalten werden, sodass der Querschnitt der Wanddurchführung 154 innen frei bleibt.

Fig. 3 zeigt eine perspektivische Darstellung des Klemmengehäuses 150 bzw. dessen Außengehäuses 170 mit dem ersten Gehäuseabschnitt 140 auf einer ersten Seite 142 des Anlageabschnitts 172 und somit außerhalb der elektrischen Baueinrichtung 500. Auf der zweiten Seite 143 ist innerhalb des Gehäuses 501 der zweite Gehäuseabschnitt 141 angeordnet. Der zweite Gehäuseabschnitt 141 dient hier als Befestigungsabschnitt, an dem die Gegenlagerelemente 173a zusammen mit den Rastarmen 211 und den Wänden 174 eine umlaufende Wandung 175 zur Verfügung stellen. Dadurch wird der Innenraum des zweiten Gehäuseabschnitts 141 mechanisch vor Einwirkungen und Berührungen geschützt, wenn z. B. die Betätigungseinrichtung 103 bei der Öffnungsbewegung teilweise in den zweiten Gehäuseabschnitt 141 eintaucht.

Die Rastarme 211 sind an den freien Enden 216 etwa U-förmig ausgestaltet. Zwischen dem zurücklaufenden Schenkel 215 und dem Rastarm 211 ist eine Nut 213 vorgesehen, in die ein Teil der Rasteinheit 220 eintaucht (vgl. Fig. 4).

Auf der äußeren Querfläche 214 ist eine Eingriffseinheit 217 vorgesehen, die hier als Rastverzahnung ausgebildet oder mehrere Rastzähne umfasst. Die Rastverzahnungen 217 an den gegenüberliegenden Rastarmen 211 sind jeweils auf den voneinander weg weisenden Außenflächen 215a, 215b angeordnet, die jeweils quer zur Querrichtung 204 (vgl. Fig. 4) liegen. Die Außenflächen 215a, 215b können senkrecht zur Querrichtung 204 angeordnet sein, sind aber insbesondere unter einem geringen Winkel zwischen 0° und 30° dazu angeordnet.

Durch die Nuten 212 zwischen der Seitenwand und den Rastarmen 211 bedingt, können die Rastarme 211 bei der Montage elastisch auslenken.

Fig. 4 zeigt eine an einer Wandung 502 einer elektrischen Baueinrichtung 500 montierte Anschlussklemme 100, bei der ein Teil des zweiten Gehäuseabschnitts 141 des Klemmengehäuses 150 schematisch hinter der Wandung 502 sichtbar ist. Grundsätzlich eignet sich das Klemmengehäuse 150 aber auch für die Verwendung bei anderen elektrischen Anschlussklemmen.

Zur Befestigung ist ein Verrastungssystem 201 vorgesehen, welches hier vier Rasteinheiten 210 und vier Rasteinheiten 220 umfasst. Die Rasteinheiten 210 sind als elastisch an dem Klemmengehäuse 150 aufgenommene Rastarme 211 ausgebildet, die sich bis zu ihrem freien Ende 216 hin nach außen weg von dem Klemmengehäuse 150 erstrecken. Dort sind die Rastarme 211
U-förmig gestaltet, sodass sich die dazwischen gebildete Rastnut 213 zur Aufnahme der Rasteinheiten 220 eignet. Die als Rastverbinder 221 ausgeführten Rasteinheiten 220 können einzelne separate Teile sein, wie es in Fig. 4 dargestellt ist, oder sie können über z. B. einen flexiblen Verbinder 225 oder einen Bügel miteinander verbunden sein, wie es in Fig. 5 vergrößert dargestellt ist.

Jeder Rastverbinder 221 weist einen Rastkörper 222 auf, der eine etwa keilförmige Struktur 223 aufweist, um dadurch eine Klemmung an unterschiedlich starken oder keilartigen Wandungen 502 bewirken zu können.

Zur Montage wird der zweite Gehäuseabschnitt 141 des Klemmengehäuses 150 durch die Öffnung in der Wandung 502 hindurch durchgesteckt, wobei sich die elastischen Rastarme 211 kurzzeitig elastisch nach innen verbiegen, wenn der jeweilige Rastarm 211 die Wandung 502 passiert. Danach schnappen die Rastarme 211 wieder nach außen. Dann kann das Klemmengehäuse 150 nicht ohne weiteres wieder entfernt werden. Zur Befestigung des Klemmengehäuses 150 werden dann die Rasteinheiten 220 aufgesteckt. Dabei werden die Rastverbinder 221 mit ihrer Nut 226 auf die Schenkel 215 der Rastarme 211 aufgesteckt, sodass die Rastelemente 217 an der Querfläche 224 in Rastverbindung mit der Rastverzahnung 227 an den Rastverbindern 221 gerät. Bei der Bewegung der Rastverbinder 221 in die Rastrichtung 202 werden die Enden der Rastarme 211 durch die keilförmigen Rastkörper 222 der Rastverbinder 221 geklemmt und von der Wandung 502 weg gedrückt. So kann auch bei unterschiedlichen Wandstärken oder keilförmigen oder treppenartigen Wandungen 502 für einen sicheren Halt gesorgt werden. Die Rastverzahnung 227 erstreckt sich dabei quer zu der Verbindungsrichtung. Die Rastverzahnungen 217 und 227 sind jeweils an Querflächen 214 bzw. 224 vorgesehen, die im montierten Zustand aneinander anliegen.

An den vier einzelnen Rastarmen 211 wird hier jeweils individuell geklemmt, sodass auch lokal unterschiedliche Wandstärken der Wandung 502 an den einzelnen Rastarmen 211 keine Rolle spielen.

Im montierten Zustand bildet, wie in Fig. 4 dargestellt, die Stützwand 173 ein Gegenlagerelement 173a mit einer Breite 173b, gegen welches sich die benachbarten Rastarme 211 abstützen. So wird gewährleistet, dass die Wanddurchführung 154 bzw. der Raum zwischen den Stützwänden 173 frei bleibt. Falls sich ein elastischer Rastarm 211 nach dem Einführen in die Wandung 502 nicht von selbst wieder elastisch (vollständig) nach außen biegt, wird der Rastarm 211 durch die Rastverbinder 221 nach außen gezogen, da sich die Rastverbinder 221 mit ihren Rastkörpern 222 an der Stützwand 173 als Gegenlager 173a abstützen.

So kann eine zuverlässige Funktion der Anschlussklemme 100 gewährleistet werden, da bei der Überführung der Betätigungseinrichtung 103 von der Kontaktposition 145 in die Offenposition 144 die Klemmfeder 101 und andere Komponenten der Betätigungseinrichtung teilweise durch die Wanddurchführung 154 hindurch geschwenkt werden. Deshalb muss bei einer solchen Ausgestaltung sicher gestellt sein, dass der Bauraum im Inneren der elektrischen Baueinrichtung 500, den der zweite Gehäuseabschnitt 141 einnimmt, keine Hindernisse bei der Schwenkbewegung bereit stellt.

Fig. 6 zeigt eine schematische perspektivische Ansicht einer geöffneten Durchführungsklemme 100 ohne Außengehäuse 170 aber mit montierten Innengehäuse 160 aus Kunststoff, an der die Halterung 108 aus Metall aufgenommen ist. Die Halterung 108 der Anschlussklemme 100 weist einen etwa U-förmigen Querschnitt auf und besteht hier aus einem Biegestanzteil. An der Halterung 108 ist den Strombalken 110 aufgenommen.

Die Durchführungsklemme 100 ist in der Offenposition 144 dargestellt, in der ein anzuschließender Leiter von oben in die Leiteraufnahme 115 eingeschwenkt werden kann. Wahlweise kann ein Leiter auch von vorne eingeschoben werden.

An der Leiteraufnahme 115 sind Schrägen 161 und 162 als Einführhilfe in der Kunststoffwandung des Innengehäuses 160 vorgesehen. Die Rastöffnungen 165 und 166 an den seitlichen Außenwänden sind zur Aufnahme der Nasen 177 und 178 an den Innenwänden des Außengehäuses 170 vorgesehen, wodurch das Klemmengehäuse in sich fixiert wird.

Die Betätigungseinrichtung 103 wird von einer Abdeckkappe 153 abgedeckt. An der Abdeckkappe 153 ist der Verschlusssteg 149 vorgesehen, der einen Spalt 148 zwischen der Anlagewand bzw. dem Anlageabschnitt 172 und der Wanddurchführung 154 in der Kontaktposition 145 verschließt. In der Offenposition 144 verschließt der Abweiser 155 den Spalt 148. Die Wand 185 deckt in der Kontaktposition 145 die Leiteraufnahme 115 nach oben hin ab. Außerdem kann die Wand 185 einen Einführtrichter für ein Werkzeug begrenzen. Ein solcher Einführtrichter kann vorgesehen sein, wenn seitliche Wände den Abweiser 155 und die Wand 185 verbinden, sodass die Werkzeugaufnahme 109 trichterförmig von Wänden umgeben ist.

Seitlich ist eine Öffnung 158 an der Abdeckkappe 153 zu erkennen, mit der von innen eine Einsatzeinrichtung 118 mit Vorsprüngen 157 verrastet ist.

In der Leiteraufnahme 115 ist ein Durchsteckschutz 117 vorgesehen, der ein zu tiefes Einstecken eines anzuschließenden Leiters verhindert.

Des Weiteren sind der Klemmhebel 102 mit der Klemmkante 122, sowie ein Hilfshebel 104 erkennbar. Der Hilfshebel 104 ist drehbar an der Halterung 108 aufgenommen. Von einer Einsatzeinrichtung im Inneren der Betätigungseinrichtung ist hier nur der Einsteckschutz 156 zu sehen, der in der Offenposition 144 ein Einschieben eines Leiters in den Bereich der Klemmfeder 101 oberhalb der Leiteraufnahme 115 zuverlässig verhindert. Der Einsteckschutz 156 ist Teil eines multifunktionalen Innenteils 186. Das Innenteil 186 umfasst die Einsatzeinrichtung und Rastnasen zur Verrastung an Öffnungen 158 in der Abdeckkappe 153.

Die Erfindung stellt eine vorteilhafte Gehäuseeinrichtung zur Verfügung. Dabei können wenigstens zwei Rastarme 211 symmetrisch an dem Klemmengehäuse 150 angeordnet sein.

Es ist bevorzugt, dass an einander gegenüberliegenden Seiten 150a, 150b des Klemmengehäuses 150 jeweils wenigstens ein Rastarm 211 vorgesehen ist. Insbesondere auf den voneinander weg weisenden Außenflächen 215a, 215b ist jeweils wenigstens ein Rastzahn vorgesehen. Es können auch mehrere Rastzähne eine Rastverzahnung bilden.

Wenigstens ein Rastzahn oder die Rastverzahnung an wenigstens einem Rastarm 211 ist vorzugsweise elastisch nach außen vorbelastet.

Die Rastverzahnungen 217 der Rastarme 211 können zur Verrastung in einer als Rastschlitz ausgebildeten Führungsnut 226 der Rastverbinder 210 aufgenommen werden.

**Bezugszeichenliste**

| | |
|---|---|
| Anschlussklemme | 100 |
| Klemmhebel | 102 |
| Betätigungseinrichtung | 103 |
| Hilfshebel | 104 |
| Halterung | 108 |
| Werkzeugöffnung | 109 |
| Strombalken | 110 |
| Leiteraufnahme | 115 |
| Klemmkante | 122 |
| Gehäuseabschnitt | 140, 141 |
| Seite | 142, 143 |
| Offenposition | 144 |
| Kontaktposition | 145 |
| Spalt | 148 |
| Verschlusssteg | 149 |
| Gehäuse, Klemmengehäuse | 150 |
| Seite | 150a, 150b |
| Abdeckkappe | 153 |
| Wanddurchführung | 154 |
| Abweiser | 155 |
| Einsteckschutz | 156 |
| Öffnung | 158 |
| Innengehäuse | 160 |
| Schräge | 161, 162 |
| Rastöffnung | 165, 166 |
| Außengehäuse | 170 |
| Anlageabschnitt | 172 |
| Wandung | 173 |
| Gegelagerelement | 173a |
| Breite | 173b |
| Wand | 174 |
| Gehäusekontur | 175 |
| Nase | 177, 178 |
| Wand | 185 |
| Multifunktionales Innenteil | 186 |
| Verrastungssystem | 201 |
| Rastrichtung, 1. Richtung | 202 |
| Querrichtung | 204 |
| Rasteinheit | 210 |
| Rastarm | 211 |
| Nut | 212, 213 |
| Querfläche | 214 |
| Schenkel | 215 |
| Außenfläche | 215a, 215b |
| Freies Ende | 216 |
| Eingriffseinheit, Verzahnung | 217 |
| Körper | 218 |
| Rasteinheit | 220 |
| Rastverbinder | 221 |
| Rastkörper | 222 |
| Keilartige Form | 223 |
| Querfläche | 224 |
| Bügel/Verbinder | 225 |
| Nut, Führungsnut | 226 |
| Rastverzahnung | 227 |
| elektrische Baueinrichtung | 500 |
| Gehäuse | 501 |
| Wandung | 50 |

## Patentansprüche

1. Gehäuseeinrichtung mit einem Klemmengehäuse (150) für eine elektrische Anschlussklemme (100) und mit wenigstens einem Verrastungssystem (201) umfassend zwei miteinander zusammenwirkende Rasteinheiten (210, 220), wobei eine Rasteinheit (210) als Rastarm (211) ausgeführt ist, der mit dem Klemmengehäuse (150) verbunden ist und sich von dem Klemmengehäuse (150) aus weg erstreckt, und wobei die andere Rasteinheit (220) als Rastverbinder (221) ausgeführt und dazu vorgesehen ist, mit dem Rastarm (211) zum Verrasten zusammenzuwirken, **dadurch gekennzeichnet, dass** der Rastverbinder (221) einen Rastkörper (222) aufweist, der in einer Rastrichtung (202), entlang einer Bewegung der beiden Rasteinheiten (210, 220) beim Verrasten eine keilartige Form (223) aufweist, und dass an wenigstens einer Querfläche (224) einer ersten (220) der beiden Rasteinheiten (210, 220) eine Rastverzahnung (227) und an wenigstens einer Querfläche (224) einer zweiten (210) der beiden Rasteinheiten (210, 220) eine Eingriffseinheit (217) vorgesehen sind, derart, dass die Rastverzahnung (227) und die Eingriffseinheit (217) zur Verrastung ineinander eingreifen, um die miteinander zusammenwirkenden Rasteinheiten (210, 220) zu verrasten.

2. Gehäuseeinrichtung nach dem vorhergehenden Anspruch, wobei die Eingriffseinheit (217) wenigstens einen Rastzahn und insbesondere eine Rastverzahnung (217) aufweist.

3. Gehäuseeinrichtung nach einem der vorhergehenden Ansprüche, wobei der Rastarm (211) an seinem freien Ende (216) eine U-förmige Gestalt mit einem zurücklaufenden Schenkel (215) und einer Nut (213) zwischen dem Schenkel (215) und dem Körper (218) des Rastarms (211) aufweist.

4. Gehäuseeinrichtung nach dem vorhergehenden Anspruch, wobei die Eingriffseinheit (217) an einer Außenfläche (215a) des Schenkels (215) angeordnet ist.

5. Gehäuseeinrichtung nach einem der vorhergehenden Ansprüche, wobei wenigstens zwei Rastarme (211) symmetrisch an dem Klemmengehäuse (150) angeordnet sind.

6. Gehäuseeinrichtung nach einem der vorhergehenden Ansprüche, wobei an gegenüberliegenden Seiten (150a, 150b) des Klemmengehäuses (150) jeweils wenigstens ein Rastarm (211) vorgesehen ist, die auf den voneinander weg weisenden Außenflächen (215a, 215b) jeweils wenigstens einen Rastzahn aufweisen.

7. Gehäuseeinrichtung nach einem der vorhergehenden Ansprüche 2 bis 6, wobei der Rastzahn des Rastarms (211) nach außen elastisch vorbelastet ist.

8. Gehäuseeinrichtung nach einem der vorhergehenden Ansprüche, wobei wenigstens ein Rastverbinder (220) eine Führungsnut (226) aufweist, wobei die Führungsnut insbesondere als Rastschlitz ausgebildet ist, an der die Rastverzahnung (227) vorgesehen ist.

9. Gehäuseeinrichtung nach einem der vorhergehenden Ansprüche, wobei eine Mehrzahl von Rastverbindern (220) miteinander verbunden ist.

10. Gehäuseeinrichtung nach dem vorhergehenden Anspruch, wobei die Rastverbinder (220) über einen insbesondere elastischen Verbinder (225) miteinander verbunden sind.

11. Gehäuseeinrichtung nach einem der vorhergehenden Ansprüche, wobei an dem Klemmengehäuse (150) wenigstens ein Gegenlagerelement (173a) zur örtlichen Abstützung wenigstens eines Rastarms (211) vorgesehen ist.

12. Gehäuseeinrichtung nach dem vorhergehenden Anspruch, wobei wenigstens ein Gegenlagerelement (173a) als Wandelement (173) ausgebildet ist und wobei das Wandelement (173) vorzugsweise für zwei voneinander beabstandete Rastarme (211) das Gegenlagerelement (173a) bildet.

13. Gehäuseeinrichtung nach einem der beiden vorhergehenden Ansprüche, wobei die Gegenlagerelemente (173a) und die Rastarme (211) Teil einer umlaufenden Gehäusekontur (175) sind.

14. Gehäuseeinrichtung nach einem der vorhergehenden Ansprüche, wobei sich die Rastarme (211) elastisch aufeinander zu verformen können, wenn keine Rasteinheit (220) verrastet ist.

15. Gehäuseeinrichtung nach einem der vorhergehenden Ansprüche, wobei das Klemmengehäuse (150) einen Anlageabschnitt (172) zur Anlage an einer Wandung (502) einer elektrischen Baueinrichtung (500) aufweist, um das Klemmengehäuse (150) an der Wandung (502) zwischen dem Anlageabschnitt (172) und den Rastverbindern (221) klemmend aufzunehmen.

16. Elektrische Anschlussklemme (100) mit einer Gehäuseeinrichtung nach einem der Ansprüche 1 bis 15.

## Claims

1. Housing device having a terminal housing (150) for an electric terminal (100) and having at least one latching system (201) comprising two latching units (210, 220) that cooperate with one another, wherein one latching unit (210) is embodied as a latching arm (211), which is connected to the terminal housing (150) and extends away from the terminal housing (150), and wherein the other latching unit (220) is embodied as a latching connector (221) and is intended to cooperate with the latching arm (211) for latching purposes, **characterized in that** the latching connector (221) has a latching body (222), which has a wedge-like shape (223) in a latching direction (202), along a movement of the two latching units (210, 220) during latching, and **in that** a latching toothing (227) is provided on at least one transverse face (224) of a first (220) of the two latching units (210, 220) and an engagement unit (217) is provided on at least one transverse face (224) of a second (210) of the two latching units (210, 220), such that the latching toothing (227) and the engagement unit (217) engage with one another for latching purposes in order to latch together the latching units (210, 220) cooperating with one another.

2. Housing device according to the preceding claim, wherein the engagement unit (217) has at least one latching tooth and in particular a latching toothing (217).

3. Housing device according to either of the preceding claims, wherein the latching arm (211) has, at its free end (216), a U-shaped design with a returning leg (215) and a groove (213) between the leg (215) and the body (218) of the latching arm (211).

4. Housing device according to the preceding claim, wherein the engagement unit (217) is arranged on an outer face (215a) of the leg (215).

5. Housing device according to one of the preceding claims, wherein at least two latching arms (211) are arranged symmetrically on the terminal housing (150) .

6. Housing device according to one of the preceding claims, wherein at least one latching arm (211) is provided on each of the opposite sides (150a, 150b) of the terminal housing (150), said latching arms (211) each having at least one latching tooth on the outer faces (215a, 215b) facing away from one another.

7. Housing device according to one of the preceding Claims 2 to 6, wherein the latching tooth of the latching arm (211) is elastically preloaded towards the outside.

8. Housing device according to one of the preceding claims, wherein at least one latching connector (220) has a guide groove (226), wherein the guide groove is configured in particular as a latching slot at which the latching toothing (227) is provided.

9. Housing device according to one of the preceding claims, wherein a plurality of latching connectors (220) are connected together.

10. Housing device according to the preceding claim, wherein the latching connectors (220) are connected together via an in particular resilient connector (225).

11. Housing device according to one of the preceding claims, wherein at least one counter-bearing element (173a) for locally supporting at least one latching arm (211) is provided on the terminal housing (150).

12. Housing device according to the preceding claim, wherein at least one counter-bearing element (173a) is configured as a wall element (173), and wherein the wall element (173) preferably forms the counter-bearing element (173a) for two mutually spaced apart latching arms (211).

13. Housing device according to one of the preceding two claims, wherein the counter-bearing elements (173a) and the latching arms (211) are part of a peripheral housing contour (175).

14. Housing device according to one of the preceding claims, wherein the latching arms (211) can deform resiliently towards one another when a latching unit (220) is not latched in place.

15. Housing device according to one of the preceding claims, wherein the terminal housing (150) has an abutment portion (172) for abutment against a wall (502) of an electrical component (500), in order for the terminal housing (150) to be received at the wall (502) in a manner clamped between the abutment portion (172) and the latching connectors (221) .

16. Electric terminal (100) having a housing device according to one of Claims 1 to 15.

## Revendications

1. Logement avec un logement de terminal (150) pour un terminal électrique (100) et avec au moins un système d'encliquetage (201) comprenant deux unités d'encliquetage coopérant l'une avec l'autre (210, 220), dans lequel une unité d'encliquetage (210) est réalisée sous la forme d'un bras d'encliquetage (211) qui est relié au logement de terminal (150) et qui s'étend à partir du logement de terminal (150), et dans lequel l'autre unité d'encliquetage (220) est réalisée sous la forme d'un connecteur d'encliquetage (221) et qui est prévu pour coopérer afin de s'encliqueter avec le bras d'encliquetage (211), **caractérisé en ce que** le connecteur d'encliquetage (221) présente un corps d'encliquetage (222), qui présente une forme en coin (223) dans une direction d'encliquetage (202), le long d'un mouvement des deux unités d'encliquetage (210, 220) lors de l'encliquetage, et **en ce qu'**il est prévu sur au moins une face transversale (224) d'une première (220) des deux unités d'encliquetage (210, 220) une denture d'encliquetage (227) et sur au moins une face transversale (224) d'une deuxième (210) des deux unités d'encliquetage (210, 220) une unité d'engagement (217), de telle manière que la denture d'encliquetage (227) et l'unité d'engagement (217) s'engagent l'une dans l'autre lors de l'encliquetage, afin d'encliqueter les unités d'encliquetage (210, 220) coopérant l'une avec l'autre.

2. Logement selon la revendication précédente, dans lequel l'unité d'engagement (217) présente au moins une dent d'encliquetage et en particulier une denture d'encliquetage (217).

3. Logement selon l'une quelconque des revendications précédentes, dans lequel le bras d'encliquetage (211) présente à son extrémité libre (216) une configuration en forme de U avec une branche rétrograde (215) et une rainure (213) entre la branche (215) et le corps (218) du bras d'encliquetage (211).

4. Logement selon la revendication précédente, dans lequel l'unité d'engagement (217) est disposée sur une face extérieure (215a) de la branche (215).

5. Logement selon l'une quelconque des revendications précédentes, dans lequel au moins deux bras d'encliquetage (211) sont disposés symétriquement sur le logement de terminal (150).

6. Logement selon l'une quelconque des revendications précédentes, dans lequel il est prévu sur des côtés opposés (150a, 150b) du logement de terminal (150) respectivement au moins un bras d'encliquetage (211), qui présentent respectivement au moins une dent d'encliquetage sur les faces extérieures (215a, 215b) détournées l'une de l'autre.

7. Logement selon l'une quelconque des revendications précédentes 2 à 6, dans lequel la dent d'encliquetage du bras d'encliquetage (211) est précontrainte élastiquement vers l'extérieur.

8. Logement selon l'une quelconque des revendications précédentes, dans lequel au moins un connecteur d'encliquetage (220) présente une rainure de guidage (226), dans lequel la rainure de guidage est réalisée en particulier sous la forme d'une fente d'encliquetage, sur laquelle il est prévu la denture d'encliquetage (227).

9. Logement selon l'une quelconque des revendications précédentes, dans lequel une multiplicité de connecteurs d'encliquetage (220) sont reliés l'un à l'autre.

10. Logement selon la revendication précédente, dans lequel les connecteurs d'encliquetage (220) sont reliés l'un à l'autre par un lien de préférence élastique (225) .

11. Logement selon l'une quelconque des revendications précédentes, dans lequel il est prévu sur le logement de terminal (150) au moins un élément de contre-appui (173a) pour le soutien local d'au moins un bras d'encliquetage (211).

12. Logement selon la revendication précédente, dans lequel au moins un élément de contre-appui (173a) est réalisé sous la forme d'un élément de paroi (173) et dans lequel l'élément de paroi (173) forme d'élément de contre-appui (173a) de préférence pour deux bras d'encliquetage (211) espacés l'un de l'autre.

13. Logement selon l'une quelconque des deux revendications précédentes, dans lequel les éléments de contre-appui (173a) et les bras d'encliquetage (211) font partie d'un contour de logement périphérique (175) .

14. Logement selon l'une quelconque des revendications précédentes, dans lequel les bras d'encliquetage (211) peuvent se déformer élastiquement l'un sur l'autre, lorsqu'aucune unité d'encliquetage (220) n'est encliquetée.

15. Logement selon l'une quelconque des revendications précédentes, dans lequel le logement de terminal (150) présente une partie d'appui (172) pour l'appui sur une paroi (502) d'un dispositif de construction électrique (500), afin de contenir par serrage le logement de terminal (150) sur la paroi (502) entre la partie d'appui (172) et les connecteurs d'encliquetage (221).

16. Terminal électrique (100) avec un logement selon l'une quelconque des revendications 1 à 15.
